# EUROPÄISCHE PATENTSCHRIFT

(11) **EP 3 418 640 B1**
(45) Veröffentlichungstag und Bekanntmachung des Hinweises auf die Patenterteilung: **29.04.2020**
(21) Anmeldenummer: 18171746.3
(22) Anmeldetag: 11.05.2018
(51) Int. Cl.: F24D 19/00, F28F 9/02, F28F 27/00, F28D 9/00, F25B 39/02

(54) **VERTEILER FÜR EINEN PLATTENWÄRMEÜBERTRAGER**
DISTRIBUTOR FOR A PLATE HEAT EXCHANGER
DISTRIBUTEUR POUR UN ÉCHANGEUR DE CHALEUR À PLAQUES

(30) Priorität: 19.05.2017 DE 102017110971
(43) Veröffentlichungstag der Anmeldung: 26.12.2018
(73) Patentinhaber: Viessmann Werke GmbH & Co. KG, 35108 Allendorf (DE)
(72) Erfinder: Bühring, Andreas, 79100 Freiburg (DE); Immel, Markus, 35075 Gladenbach (DE); Kaletsch, Benjamin, 35099 Burgwald (DE)
(74) Vertreter: Wolf, Michael

(56) Entgegenhaltungen:
- EP-A1- 2 977 707
- WO-A1-2009/062738
- DE-A1-102014 001 499
- DE-U1-202008 004 582
- JP-A- 2006 200 852

## Beschreibung

Die Erfindung betrifft einen Verteiler für einen Plattenwärmeübertrager gemäß dem Oberbegriff des Patentanspruchs 1.

Ein Verteiler für einen Plattenwärmeübertrager der eingangs genannten Art ist aus dem Dokument DE 20 2008 004 582 U1 bekannt. Dieser Verteiler besteht aus einem Verteilerkörper mit einem von einem Fluid durchströmten Innenraum und mit einem an einer Seite des Verteilerkörpers angeordneten, mit dem Innenraum hydraulisch verbundenen Zufuhranschluss für das Fluid. Darüber hinaus weist dieser Verteiler, und dies gilt auch für den nachfolgend zu erläuternden, erfindungsgemäßen Verteiler, mehrere Abströmöffnungen für das Fluid auf. Ein solcher Verteiler wird, wie im genannten Dokument beschrieben, bei Plattenwärmeübertragern verwendet, um das Fluid möglichst gleichmäßig auf die Kanäle zwischen den Platten verteilen zu können.

Der Erfindung liegt die Aufgabe zugrunde, einen Verteiler der eingangs genannten Art zu verbessern. Insbesondere soll ein noch universeller einsetzbarer Verteiler geschaffen werden. Diese Aufgabe ist mit einem Verteiler für einen Plattenwärmeübertrager der eingangs genannten Art durch die im Kennzeichen des Patentanspruchs 1 aufgeführten Merkmale gelöst.

Nach der Erfindung ist vorgesehen, dass im Verteilerkörper ein Zusatzraum für einen Sensor zur Erfassung der Temperatur des Fluids im Innenraum und auf der Seite des Zufuhranschlusses am Verteilerkörper eine Öffnung zur Einbringung des Sensors in den Zusatzraum vorgesehen ist.

Mit anderen Worten zeichnet sich der erfindungsgemäße Verteiler für einen Plattenwärmeübertrager somit dadurch aus, dass der Zufuhranschluss und der Sensor bzw. der Temperatursensor an der gleichen Seite des Verteilerkörpers angeordnet sind, was insbesondere den Vorteil mit sich bringt, dass der Temperatursensor gemeinsam mit dem Verteiler in den Plattenwärmeübertrager einsetzbar und sodann auf einfache Weise zum Beispiel mit einer Regelungseinrichtung elektrisch verbindbar ausgebildet ist.

Andere vorteilhafte Weiterbildungen des erfindungsgemäßen Verteilers für einen Plattenwärmeübertrager ergeben sich aus den abhängigen Patentansprüchen.

Der Vollständigkeit halber wird noch auf folgenden, weiter abliegenden Stand der Technik hingewiesen:
Aus den Dokumenten DE 20 2009 017 100 U1 und CN 202675963 U sind Plattenwärmeübertrager bekannt, die zwar einen Temperatursensor, aber keinen erfindungsgemäßen, in den Plattenwärmeübertrager einsetzbaren, mit dem Temperatursensor versehenen Verteiler aufweisen.

Die ohnehin weiter abliegende Lösung gemäß dem Dokument DE 600 14 890 T2 unterscheidet sich vom Anmeldungsgegenstand mindestens darin, dass bei dieser der erfindungsgemäße Zusatzraum fehlt.

Der erfindungsgemäße Verteiler einschließlich seiner vorteilhaften Weiterbildungen gemäß der abhängigen Patentansprüche wird nachfolgend anhand der zeichnerischen Darstellung eines bevorzugten Ausführungsbeispiels genauer erläutert.

Es zeigt
- Figur 1: perspektivisch den erfindungsgemäßen Verteilerkörper mit mehreren Austrittsöffnungen;
- Figur 2: in Draufsicht den Verteilerkörper gemäß Figur 1;
- Figur 3: im Schnitt den Verteilerkörper gemäß Figur 2 ohne den Strömungsleitkörper;
- Figur 4: im Schnitt in Alleinstellung den Strömungsleitkörper;
- Figur 5: im Schnitt den Verteilerkörper gemäß Figur 2 mit dem Strömungsleitkörper; und
- Figur 6: als Explosionsdarstellung den aus Grundkörper und Strömungsleitkörper bestehenden Verteilerkörper.

Der in den Figuren dargestellte Verteiler für einen Plattenwärmeübertrager besteht zunächst in bekannter Weise aus einem Verteilerkörper 1 mit einem von einem Fluid durchströmten Innenraum 1.1 und mit einem an einer Seite des Verteilerkörpers 1 angeordneten, mit dem Innenraum 1.1 hydraulisch verbundenen Zufuhranschluss 1.2 für das Fluid.

Wesentlich für den erfindungsgemäßen Verteiler für einen Plattenwärmeübertrager ist nun, dass im Verteilerkörper 1 ein Zusatzraum 2 für einen Sensor zur Erfassung der Temperatur des Fluids im Innenraum 1.1 und auf der Seite des Zufuhranschlusses 1.2 am Verteilerkörper 1 eine Öffnung 1.3 zur Einbringung des Sensors in den Zusatzraum 2 vorgesehen ist. Dies ist besonders gut in Figur 5 zu erkennen.

Vorzugsweise ist dabei vorgesehen, dass wahlweise der Verteilerkörper 1 einen runden Querschnitt aufweist und/oder dass vorzugsweise mindestens ein in den Plattenwärmeübertrager einsteckbarer Teil des Verteilerkörpers 1 zylindrisch ausgebildet ist.

Es ist bevorzugt, dass sowohl der Innenraum 1.1 als auch der Zusatzraum 2 rohrförmig ausgebildet und mit ihren Rohrhauptachsen parallel zueinander erstreckt angeordnet sind. Weiterhin weist der Innenraum 1.1 bevorzugterweise einen runden Querschnitt auf. Ebenso weist bevorzugt der Zusatzraum 2 einen runden Querschnitt auf. Dabei sind der Innenraum 1.1 und der Zusatzraum 2 vorzugsweise hydraulisch getrennt voneinander ausgebildet. Weiterhin ist bevorzugt, dass wahlweise ein runder Querschnitt des Innenraums 1.1 und/oder ein runder Querschnitt des Zusatzraums 2 exzentrisch im runden Querschnitt des Verteilerkörpers 1 angeordnet sind/ist.

Vorzugsweise ist des Weiteren der Verteilerkörper 1 aus einem Grundkörper 1.4 und einem in den Grundkörper 1.4 einsetzbaren Strömungsleitkörper 1.5 gebildet. Es ist außerdem bevorzugt, dass der Verteilerkörper 1, insbesondere wahlweise der Grundkörper 1.4 und/oder der Strömungsleitkörper 1.5, aus einem gut wärmeleitenden, insbesondere metallischen, Material gebildet ist. Zudem ist vorzugsweise der Strömungsleitkörper 1.5 über eine vorzugsweise dem Zufuhranschluss 1.2 am Verteilerkörper 1 gegenüberliegende Einstecköffnung 1.6 am Grundkörper 1.4 in diesen einsetzbar ausgebildet ist (siehe Figuren 3 und 6).

Weiterhin bilden bevorzugterweise der Zufuhranschluss 1.2, der Innenraum 1.1 und die Einstecköffnung 1.6 bei herausgenommenem Strömungsleitkörper 1.5 eine Durchgangsöffnung am Verteilerkörper 1. Ebenso bevorzugt ist zwischen dem Grundkörper 1.4 und dem Strömungsleitkörper 1.6 ein konzentrischer Ringspalt 1.8 vorgesehen. Dabei weist vorzugsweise der Strömungsleitkörper 1.5 eine Eintrittsöffnung 1.5.1, einen Durchgangsraum 1.5.2 und eine Austrittsöffnung 1.5.3 für das Fluid auf, wie unter anderem in Figur 4 dargestellt ist. Zusätzlich ist vorzugsweise der Zufuhranschluss 1.2 in die Eintrittsöffnung 1.5.1 des Strömungsleitkörpers 1.5 ausmündend ausgebildet ist. Es ist außerdem bevorzugt, dass die Austrittsöffnung 1.5.3 eine größere Querschnittsfläche als die Eintrittsöffnung 1.5.1 aufweist.

Zudem weist bevorzugt der Verteilerkörper 1 mehrere Abströmöffnungen 1.7 auf (siehe Figuren 1 und 2), wobei dann der Innenraum 1.1 zwischen den Abströmöffnungen 1.7 und dem Zusatzraum 2 angeordnet ist. Bevorzugt ist, dass die Abströmöffnungen 1.7 am Grundkörper 1.4 auf einer der Austrittsöffnung 1.5.3 am Strömungsleitkörper 1.5 gegenüberliegenden Seite des konzentrischen Ringspaltes 1.8 angeordnet sind. Weiterhin sind vorzugsweise die Abströmöffnungen 1.7 längs einer Linie nebeneinander und vorzugsweise mit dieser Linie parallel zum rohrfömrigen Innenraum 1.1 angeordnet. Zuletzt wird noch bevorzugt, dass die Abströmöffungen 1.7 parallel zur Zylinderhauptachse des mindestens teilweise zylindrischen Verteilerkörpers 1 angeordnet sind.

Der erfindungsgemäße Verteiler gemäß der in den Figuren gezeigten Ausführungsform funktioniert wie folgt:
Zunächst wird der Strömungsleitkörper 1.5 über die Einstecköffnung 1.6 in den Verteilerkörper 1 eingebracht und zwar so, dass die Austrittsöffnung 1.5.3 zu jener Seite des Grundkörpers 1.4 weist, die der Seite gegenüberliegt, an welcher die Abströmöffnungen 1.7 angeordnet sind. Um die genaue Positionierung zu vereinfachen, können hierfür Leitelemente am Verteilerkörper 1 und am Strömungsleitkörper 1.5 angebracht sein. Nach diesem Schritt wird der Verteilerkörper 1 in einen Fluidanschluss eines Plattenwärmeübertragers eingesetzt und dort befestigt. Idealerweise kommen hierbei die Abströmöffnungen 1.7 in einer Ebene mit den Freiräumen zwischen den Wärmeübertragerplatten zu liegen. Nun wird ein Temperatursensor in den Zusatzraum 2 eingebracht und der Fluidanschluss des Plattenwärmeübertragers mit einer entsprechenden Fluidzuführung, z.B. einer Wasserzuführung, verbunden.

Bei laufendem Betrieb des Plattenwärmeübertragers fließt das Fluid durch den Fluidanschluss und durch den Zufuhranschluss 1.2, sowie die Eintrittsöffnung 1.5.1 zunächst in den Strömungsleitkörper 1.5. Von dort aus tritt das Fluid durch die Austrittsöffnung 1.5.3 in den Ringspalt 1.8 aus. Es fließt dann durch den Ringspalt 1.8 und verlässt den Verteilerkörper 1 durch die Abströmöffnungen 1.7. Währenddessen wird die Temperatur des Verteilerkörpers 1 und damit indirekt auch die Temperatur des Fluids durch den Temperatursensor im Zusatzraum 2 gemessen. Durch die mehrfache Umleitung des Fluidstroms innerhalb des Verteilerkörpers 1 werden Turbulenzen im selbigen erzeugt und damit auch die Temperaturverteilung im Verteilerkörper 1 stabilisiert, was der Temperaturmessung zugute kommt. Nach Austritt des Fluids durch die Abströmöffnungen 1.7, verteilt sich dieses zwischen den Platten des Wärmeübertragers.

Ist der Temperatursensor defekt oder ist für diesen aus anderen Gründen ein Austausch vorgesehen, so kann dieser einfach, ohne den Plattenwärmeübertrager auseinander zu bauen, aus dem Zusatzraum 2 entfernt und ein neuer dort eingefügt werden. Dies, zusammen mit dem einfachen Einbau des Verteilerkörpers 1 in einen bestehenden Plattenwärmeübertrager, führt zu einem sehr flexibel einsetzbaren Verteiler.

### Bezugszeichenliste

- 1: Verteilerkörper
- 1.1: Innenraum
- 1.2: Zufuhranschluss
- 1.3: Öffnung
- 1.4: Grundkörper
- 1.5: Strömungsleitkörper
- 1.5.1: Eintrittsöffnung
- 1.5.2: Durchgangsraum
- 1.5.3: Austrittsöffnung
- 1.6: Einstecköffnung
- 1.7: Abströmöffnung
- 1.8: Ringspalt
- 2: Zusatzraum

## Patentansprüche

1. Verteiler für einen Plattenwärmeübertrager, umfassend einen Verteilerkörper (1) mit einem von einem Fluid durchströmten Innenraum (1.1) und mit einem an einer Seite des Verteilerkörpers (1) angeordneten, mit dem Innenraum (1.1) hydraulisch verbundenen Zufuhranschluss (1.2) für das Fluid,
**dadurch gekennzeichnet,**
**dass** im Verteilerkörper (1) ein Zusatzraum (2) für einen Sensor zur Erfassung der Temperatur des Fluids im Innenraum (1.1) und auf der Seite des Zufuhranschlusses (1.2) am Verteilerkörper (1) eine Öffnung (1.3) zur Einbringung des Sensors in den Zusatzraum (2) vorgesehen ist.

2. Verteiler nach Anspruch 1,
**dadurch gekennzeichnet,**
**dass** sowohl der Innenraum (1.1) als auch der Zusatzraum (2) rohrförmig ausgebildet und mit ihren Rohrhauptachsen parallel zueinander erstreckt angeordnet sind.

3. Verteiler nach Anspruch 1 oder 2, wobei der Verteilerkörper (1) mehrere Abströmöffnungen (1.7) aufweist,
**dadurch gekennzeichnet,**
**dass** der Innenraum (1.1) zwischen den Abströmöffnungen (1.7) und dem Zusatzraum (2) angeordnet ist.

4. Verteiler nach einem der Ansprüche 1 bis 3,
**dadurch gekennzeichnet,**
**dass** wahlweise ein runder Querschnitt des Innenraums (1.1) und/oder ein runder Querschnitt des Zusatzraums (2) exzentrisch im runden Querschnitt des Verteilerkörpers (1) angeordnet sind/ist.

5. Verteiler nach einem der Ansprüche 1 bis 4,
**dadurch gekennzeichnet,**
**dass** der Verteilerkörper (1) aus einem Grundkörper (1.4) und einem in den Grundkörper (1.4) einsetzbaren Strömungsleitkörper (1.5) gebildet ist.

6. Verteiler nach Anspruch 5,
**dadurch gekennzeichnet,**
**dass** der Strömungsleitkörper (1.5) über eine Einstecköffnung (1.6) am Grundkörper (1.4) in diesen einsetzbar ausgebildet ist.

7. Verteiler nach Anspruch 6,
**dadurch gekennzeichnet,**
**dass** der Zufuhranschluss (1.2), der Innenraum (1.1) und die Einstecköffnung (1.6) bei herausgenommenem Strömungsleitkörper (1.5) eine Durchgangsöffnung am Verteilerkörper (1) bilden.

8. Verteiler nach einem der Ansprüche 5 bis 7,
**dadurch gekennzeichnet,**
**dass** zwischen dem Grundkörper (1.4) und dem Strömungsleitkörper (1.5) ein konzentrischer Ringspalt (1.8) vorgesehen ist.

9. Verteiler nach einem der Ansprüche 5 bis 8,
**dadurch gekennzeichnet,**
**dass** der Strömungsleitkörper (1.5) eine Eintrittsöffnung (1.5.1), einen Durchgangsraum (1.5.2) und eine Austrittsöffnung (1.5.3) für das Fluid aufweist.

10. Verteiler nach Anspruch 8 und 9, wobei der Verteilerkörper (1) mehrere Abströmöffnungen (1.7) aufweist,
**dadurch gekennzeichnet,**
**dass** die Abströmöffnungen (1.7) am Grundkörper (1.4) auf einer der Austrittsöffnung (1.5.3) am Strömungsleitkörper (1.5) gegenüberliegenden Seite des konzentrischen Ringspaltes (1.8) angeordnet sind.

## Claims

1. A distributor for a plate heat exchanger, comprising a distributor body (1) having an interior (1.1) through which a fluid can flow and having a supply connection (1.2) for the fluid, which is situated on one side of the distributor body (1) and is hydraulically connected to the interior (1.1),
**characterised in that**
in the distributor body (1) there is an additional chamber (2) for a sensor for sensing the temperature of the fluid in the interior (1.1), and on the side of the supply connection (1.2) on the distributor body (1) there is an opening (1.3) for introducing the sensor into the additional chamber (2).

2. The distributor according to claim 1,
**characterised in that**
both the interior (1.1) and the additional chamber (2) are tubular and are arranged with their main tube axes extending parallel to each other.

3. The distributor according to claim 1 or 2, the distributor body (1) having multiple outflow openings (1.7),
**characterised in that**
the interior (1.1) is arranged between the outflow openings (1.7) and the additional chamber (2).

4. The distributor according to any one of claims 1 to 3,
**characterised in that**
either a round cross-section of the interior (1.1) and/or a round cross-section of the additional chamber (2) is/are arranged eccentrically in the round cross-section of the distributor body (1).

5. The distributor according to any one of claims 1 to 4,
**characterised in that**
the distributor body (1) is formed from a main body (1.4) and a flow-directing body (1.5) which can be inserted into the main body (1.4).

6. The distributor according to claim 5,
**characterised in that**
the flow-directing body (1.5) can be inserted into the main body (1.4) via an insertion opening (1.6) in the latter.

7. The distributor according to claim 6,
**characterised in that**
the supply connection (1.2), the interior (1.1) and the insertion opening (1.6) form a through-opening in the distributor body (1) when the flow-directing body (1.5) is removed.

8. The distributor according to any one of claims 5 to 7,
**characterised in that**
a concentric annular gap (1.8) is provided between the main body (1.4) and the flow-directing body (1.5).

9. The distributor according to any one of claims 5 to 8,
**characterised in that**
the flow-directing body (1.5) has an inlet opening (1.5.1), a passage chamber (1.5.2) and an outlet opening (1.5.3) for the fluid.

10. The distributor according to claim 8 and 9, the distributor body (1) having multiple outflow openings (1.7),
**characterised in that**
the outflow openings (1.7) are situated in the main body (1.4) on a side of the concentric annular gap (1.8) opposite the outlet opening (1.5.3) in the flow-directing body (1.5).

## Revendications

1. Distributeur pour un échangeur de chaleur à plaques, comprenant un corps de distributeur (1) avec un compartiment intérieur (1.1) traversé par un fluide et avec un raccord d'alimentation (1.2) pour le fluide, disposé sur un côté du corps de distributeur (1), relié au compartiment intérieur (1.1),
**caractérisé en ce que**
dans le corps de distributeur (1) est prévu un compartiment supplémentaire (2) pour un capteur destiné à la saisie de la température du fluide dans le compartiment intérieur (1.1) et sur le côté du raccord d'alimentation (1.2) sur le corps de distributeur (1) est prévue une ouverture (1.3) destinée au montage du capteur dans le compartiment supplémentaire (2).

2. Distributeur selon la revendication 1,
**caractérisé en ce que**
tant le compartiment intérieur (1.1) que le compartiment supplémentaire (2) sont constitués en forme tubulaire et sont disposés étendus parallèlement l'un à l'autre avec leurs axes tubulaires principaux.

3. Distributeur selon la revendication 1 ou 2, sachant que le corps de distributeur (1) comporte plusieurs orifices d'évacuation (1.7),
**caractérisé en ce que**
le compartiment intérieur (1.1) est disposé entre les orifices d'évacuation (1.7) et le compartiment supplémentaire (2).

4. Distributeur selon l'une quelconque des revendications 1 à 3,
**caractérisé en ce qu'**
une section ronde du compartiment intérieur (1.1) et/ou une section ronde du compartiment supplémentaire (2) est/sont disposée(s) selon nécessité de façon excentrique dans la section ronde du corps de distributeur (1).

5. Distributeur selon l'une quelconque des revendications 1 à 4,
**caractérisé en ce que**
le corps de distributeur (1) est formé d'un corps de base (1.4) et d'un corps de guidage d'écoulement (1.5) pouvant être inséré dans le corps de base (1.4).

6. Distributeur selon la revendication 5,
**caractérisé en ce que**
le corps de guidage d'écoulement (1.5) est constitué par le biais d'une ouverture d'emboîtement (1.6) sur le corps de base (1.4) pouvant être inséré dans celui-ci.

7. Distributeur selon la revendication 6,
**caractérisé en ce que**
le raccord d'alimentation (1.2), le compartiment intérieur (1.1) et l'ouverture d'emboîtement (1.6) forment une ouverture de passage sur le corps de distributeur (1), lorsque le corps de guidage d'écoulement (1.5) est retiré.

8. Distributeur selon l'une quelconque des revendications 5 à 7,
**caractérisé en ce qu'**
un interstice annulaire concentrique (1.8) est prévu entre le corps de base (1.4) et le corps de guidage d'écoulement (1.5).

9. Distributeur selon l'une quelconque des revendications 5 à 8,
**caractérisé en ce que**
le corps de guidage d'écoulement (1.5) comporte une ouverture d'entrée (1.5.1), un compartiment de passage (1.5.2) et une ouverture de sortie (1.5.3) pour le fluide.

10. Distributeur selon la revendication 8 et 9, sachant que le corps de distributeur (1) comporte plusieurs orifices d'évacuation (1.7),
**caractérisé en ce que**
les orifices d'évacuation (1.7) sur le corps de base (1.4) sont disposées sur un côté de l'interstice annulaire concentrique (1.8) opposé à l'ouverture de sortie (1.5.3) sur le corps de guidage d'écoulement (1.5).
